# EUROPÄISCHE PATENTSCHRIFT

(11) **EP 1 337 343 B1**
(45) Veröffentlichungstag und Bekanntmachung des Hinweises auf die Patenterteilung: **09.02.2005**
(21) Anmeldenummer: 01993375.3
(22) Anmeldetag: 18.10.2001
(51) Int. Cl.: B04B 1/20

(54) **SCHNECKE FÜR EINE VOLLMANTEL-SCHNECKENZENTRIFUGE UND VERFAHREN ZUR ÖLGEWINNUNG MIT EINER VOLLMANTEL-SCHNECKENZENTRIFUGE**
SCREW FOR A SCREW-TYPE SOLID BOWL CENTRIFUGE AND METHOD FOR PRODUCING OIL USING SUCH A SCREW-TYPE SOLID BOWL CENTRIFUGE
VIS SANS FIN POUR CENTRIFUGEUSE A VIS A BOL PLEIN ET PROCEDE D'EXTRACTION D'HUILE AU MOYEN D'UNE CENTRIFUGEUSE A VIS A BOL PLEIN

(30) Priorität: 10.11.2000 DE 10055798
(43) Veröffentlichungstag der Anmeldung: 27.08.2003
(73) Patentinhaber: Westfalia Separator AG, 59302 Oelde (DE)
(72) Erfinder: HRUSCHKA, Steffen, 59302 Oelde (DE); HÜLSMANN, Roger, 59302 Oelde (DE)
(74) Vertreter: Dantz, Jan Henning
(86) Internationale Anmeldenummer: PCT/EP2001/012069
(87) Internationale Veröffentlichungsnummer: WO 2002/038278

(56) Entgegenhaltungen:
- DE-A- 3 301 099
- US-A- 5 222 935

## Beschreibung

Die Erfindung betrifft eine Schnecke für eine Vollmantel-Schneckenzentrifuge nach dem Oberbegriff des Anspruches 1 und ein Verfahren zur Ölgewinnung mit einer Vollmantel-Schneckenzentrifuge.

Ein Verfahren, welches sich bei der Olivenölgewinnung besonders bewährt hat, ist aus der EP 0 557 758 bekannt. Bei diesem Verfahren wird eine Zweiphasen-Trennung durchgeführt, bei welcher das Öl direkt von einem Feststoff-/Wassergemisch abgetrennt wird.

Die Effizienz dieses bekannten Verfahrens ist an sich bereits sehr gut.

Dennoch ist es wünschenswert, den Restölgehalt im Trester nochmals zu senken, um die Wirtschaftlichkeit der Ölgewinnung zu steigern.

Die Lösung dieses Problems sowohl in konstruktiver als auch in verfahrenstechnischer Hinsicht ist die Aufgabe der Erfindung.

Die Erfindung löst diese Aufgabe einerseits durch eine besonders vorteilhafte Schnecke, deren Merkmale im Anspruch 1 angegeben sind. Sie löst sie ferner durch ein besonders vorteilhaftes Verfahren zur Ölgewinnung, dessen Merkmale im Anspruch 35 angegeben sind.

Nach Anspruch 1 wird eine Schnecke für eine Vollmantel-Schneckenzentrifuge geschaffen, die in der Förderbahn abschnittsweise zwischen benachbarten Schnekkengängen zusätzliche Platzsegmente aufweist. Ferner ist das Schneckenblatt vorzugsweise mit Aussparungen versehen, welche derart ausgebildet sind, daß ein Durchströmen des Schleudergutes zwischen benachbarten Schneckengängen möglich ist.

In Hinsicht auf das Verfahren zur Ölgewinnung hat sich ferner als besonders vorteilhaft herausgestellt, wenn das Öl als Flüssigkeitsphase wiederum direkt in einem Zweiphasen-Trennschritt von einer zweiten Mischphase aus Wasser und Feststoffen abgetrennt wird, wobei die Saaten oder zerkleinerten Früchte wie Oliven oder Avocados zunächst in eine Vollmantel-Schneckenzentrifuge durch eine Trennzone mit einer oder mehreren Schneckengängen geleitet werden, in dem das Schneckenblatt vorzugsweise aussparungsfrei ausgebildet ist, wobei im Förderbahnbereich zwischen den Schneckengängen vorzugsweise keine Blattsegmente in der Förderbahn ausgebildet sind. Daraufhin wird in der Trennzone ein weiterer Schneckenbereich durchlaufen, in dem Aussparungen im Schneckenblatt ausgebildet sind und Blattsegmente in der Förderbahn stehen. Daraufhin werden die Feststoffe und das Wasser an einer Stauscheibe vorbei aus der Trennzone in den konischen Abschnitt der Schnecke gefördert.

Mit der erfindungsgemäßen Schnecke läßt sich auch die Dreiphasen-Ölgewinnung verbessern, die gelegentlich noch zum Einsatz kommt. Dabei wird das Öl als Flüssigkeitsphase in einem Dreiphasen-Trennschnitt von einer zweiten Phase - im wesentlichen aus Wasser - und einer dritten - im wesentlichen aus Feststoffen - abgetrennt,
- wobei die zerkleinerten Früchte wie Oliven oder Avocados oder Saaten zunächst in einer Vollmantelschneckenzentrifuge durch eine Trennzone mit einer oder mehreren Schneckengängengeleitet wird, in dem das Schneckenblatt vorzugsweise aussparungsfrei ausgebildet ist, wobei im Förderbahnbereich zwischen den Schneckengängen vorzugsweise keine Blattsegmente in der Förderbahn ausgebildet sind,
- woraufhin in der Trennzone ein Schneckenbereich durchlaufen wird, in dem die Aussparungen im Schneckenblatt und die Blattsegmente in der Förderbahn ausgebildet sind,
- woraufhin die drei Phasen aus der Zentrifuge geleitet/gefördert werden.

Durch die erfindungsgemäße Schnecke läßt sich die Wirtschaftlichkeit der Ölgewinnung beträchtlich steigern. Insofern wird insbesondere auf die in der Figurenbeschreibung näher erläuterten Versuche verwiesen, deren Ergebnisse in den Figuren 4 und 5 dargestellt sind. Ein besonderer Vorteil der Erfindung ist darin zu sehen, daß sich die Schnecke auch problemlos bei bestehenden Zentrifugen nachrüsten läßt. Die erfindungsgemäße Schnecke eignet sich insbesondere zur Anwendung in einem Verfahren zur Ölgewinnung aus Früchten und Saaten und zur besseren Entwässerung und/oder Entölung von Breis aus organischen Materialien (z.B. Saatenbreis, Fruchtfleischmaische, tierische Gewebe wie Fisch, Ei, Gettgewebezellen).

Als besonders vorteilhaft hat es sich im Rahmen der Erfindung herausgestellt, eine Kombination aus Aussparungen und Blattsegmenten vorzusehen, wobei die Blattsegmente und die Aussparungen vorzugsweise in axialer Richtung derart ausgebildet sind, daß die Aussparungen jeweils in axialer Richtung (und/oder winklig oder zick-zackartig zur Mittelachse y) sich erstreckende Kanäle ausbilden, in denen die Blattsegmente stehen.

Besonders vorteilhaft ist es ferner, wenn die Blattsegmente und die Aussparungen lediglich im zylindrischen Abschnitt des Schneckenkörpers ausgebildet sind und wenn im konischen Abschnitt der Schnecke insbesondere bei der Zweiphasen-Trennung eine Stauscheibe vorgesehen ist.

Aus dem Stand der Technik sind zwar bereits Vollmantel-Schneckenzentrifugen bekannt, bei denen Aussparungen im Schneckenblatt vorgesehen sind, so z.B. aus der DE 41 32 593 A1. Aus US-A-5 222 935 ist es bekannt gauze Blattsegmente auszusparen.

Nach der Erfindung genügt das Vorsehen derartiger Aussparungen jedoch nicht für eine nennenswerte Effizienzsteigerung. Eine besonders vorteilhafte Effizienzsteigerung läßt sich vielmehr erst dadurch erreichen, daß neben den Aussparungen insbesondere in der Mitte der Vorderbahn zwischen benachbarten Schneckengängen die zusätzlichen Blattsegmente aufgestellt sind.

Zwar ist es auch bereits bekannt, blattsegmentartige Schneckengänge auszubilden, so beispielsweise aus der WO 97/23295. Diese Blattsegmente erstrecken sich jedoch bis in den konischen Abschnitt hinein, was nach der Erfindung unvorteilhaft ist. Ferner sind sie am Umfang des Schneckenkörpers in dessen gesamtem Bereich verteilt, was sich ebenfalls als wenig vorteilhaft herausgestellt hat. Zudem werden nicht etwa zusätzliche Blattsegmente in der Förderbahn zwischen den Schneckengängen aufgestellt, sondern die Blattsegmente selbst bilden an sich die Schneckengänge aus. Auch mit dieser Schnecke läßt sich keine zufriedenstellende Wirtschaftlichkeit bei der Olivenölgewinnung erreichen.

Besonders vorteilhaft ist es, wenn die zusätzlichen Blattsegmente in der Förderbahn derart ausgebildet sind, daß sie sich bis in den Bereich der Feststoffe bzw. des Feststoffbereichs erstrecken, wobei aber vorzugsweise ein äußerer Bereich von z.B. 25 mm nicht von den Blattsegmenten erreicht wird, da in diesem Bereich bereits relativ vollständig entölte und permanent ausgetragene Feststoffe vorliegen.

Meßergebnisse zeigen, daß die erfindungsgemäße Schnecke ca. 1 bis 1,5 % weniger Öl im ausgetragenen Feststoffschlamm hinterläßt. Bei einer Kampagne der Olivenölgewinnung entspricht dies durchaus einem finanziellen Vorteil von ca. DM 300.000,- bis 500.000,- pro Maschine.

Besonders vorteilhaft ist es, wenn die Knetschnecke im Bereich des feuchten Orujos wirkt, da insbesondere hier eine besondere Entölung durch die zusätzlichen Blattsegmente erreichbar ist.

Mit der Erfindung wird ein Feststoffbrei, vorzugsweise über ein Rechteckrohr, in die Trommel eingespeist. Das Rechteckrohr muß so lang sein, daß die eintretende, zu zentrifugierende Masse geschützt durch die Ölschicht einbracht wird, um diese nachträglich nicht rückzuvermischen.

In der gefüllten Maschine stellt sich die Trennzone ziemlich eng am Schneckenkörper ein (10, 20 ..., bis 40 bis 50 mm Abstand). Das frische Öl ist als saubere Phase nur 20 bis 30 mm außerhalb des Schneckenkörpers zu erkennen. Hier herrscht eine saubere Trennlinie vor.

Der eingebrachte Feststoff als Teil der zugeführten Suspension wird also die Maschine so weit füllen, daß diese bis zur Öltrennzone (ca. 10, 20 ... bis maximal 40 bis 50 mm außerhalb des Schneckenkörpers) mit Feststoffsuspensionen gefüllt ist. In der Regel ist nämlich nur so wenig Wasser in der Orujomasse, daß keine oder nur eine äußerst geringe Schicht an freiem Wasser zwischen dem Öl und der Feststoffsuspension ausgebildet ist. Dabei ist der Feststoff außen trockener als innen oder anders ausgedrückt, ist der Trockensubstanzanteil trommelseitig viel höher als der Trockensubstanzanteil zum Inneren hin.

Im Bereich der Aussparungen und Blattsegmente erfährt die Feststoffsuspension insbesondere im Knetbereich der Blattsegmente genau wie das Öl und die dazwischen liegende Emulsion vom Schneckenkörper bis zum radialen Ende drei axiale Geschwindigkeiten.

So herrscht eine normale Geschwindigkeit im Bereich der Wand-Reststücke vor. Im Bereich der Aussparungen beträgt die axiale Geschwindigkeit dagegen im wesentlichen null. Dagegen wird die Geschwindigkeit im Bereich der eigentlichen Blattsegmente in der Förderbahn bis zum Fünffachen der normalen Geschwindigkeit betragen. Dadurch wird der viskoelastische Schlamm im Bereich der stehenden Feststoffschicht verformt, insbesondere zusammengedrückt und entspannt.

Im Bereich der vorauseilenden Blattsegmente wird der Feststoff zusätzlich axial zusammengedrückt. Im Bereich der Aussparungen wird er dann entspannt. Es ergibt sich damit ein Effekt von Druckerhöhungen und Entspannungen. Im wesentlichen im Entspannungsbereich erfolgt die Ölfreisetzung, die somit effektiver ist als ohne die zusätzlichen Entspannungszonen.

Vorzugsweise weist der Schneckenkörper in seinem hinteren Bereich einen zylindrischen Abschnitt und in seinem sich daran anschließenden vorderen Bereich einen sich im wesentlichen konisch gleichmäßig oder ungleichmäßig - z.B. gestuft - verjüngenden Abschnitt auf, wobei die Aussparungen und Blattsegmente ausschließlich im Bereich des zylindrischen Abschnittes ausgebildet sind.

Vorzugsweise weist der Schneckenkörper im zylindrischen Abschnitt zunächst mindestens einen Schneckengang auf, der aussparungsfrei sowie blattsegmentfrei ausgebildet ist, woran sich weitere Schneckengänge anschließen, welche mit den Aussparungen und Blattsegmenten versehen sind.

Es ist auch denkbar, daß vorzugsweise im ersten Schneckengang optionale Ölablaufkanäle ausgebildet sind.

Vorzugsweise weisen die Aussparungen einen Restabschnitt des Schneckenblattes am Umfang des Schneckenkörpers auf.

Bevorzugt sind die Blattsegmente - bezogen auf einen oder mehrere Schneckengänge - gleichmäßig oder ungleichmäßig am Umfang des Schneckenkörpers verteilt.

Vorzugsweise beträgt die Fläche der Aussparungen etwa 25 - 60%, insbesondere 40 - 50% der Schneckengangfläche.

Vorzugsweise sind die Aussparungen in den Schneckenblättern derart ausgebildet, daß sie radial zumindest den Bereich der Feststoffzone überragen (z.B. 70 - 95 %, vorzugsweise 70 - 100 % der Schneckenblatthöhe).

Insbesondere ist die Höhe der Blattsegmente ca. 0 - 30% niedriger ist als die Schneckenblatthöhe.

Vorzugsweise sind die Blattsegmente als rechtwinklige Bleche ausgebildet Denkbar sind auch trapezförmige, abgerundete und/oder sich vom Schneckenkörper nach außen verjüngend oder verbreiternd geformte Elemente.

Besonders vorteilhafte Ausführungen der Erfindung sind den übrigen Unteransprüchen zu entnehmen.

Nachfolgend werden Ausführungsbeispiele anhand der Zeichnung näher beschrieben. Es zeigt:
- Fig. 1: eine perspektivische Darstellung einer erfindungsgemäßen Schnecke für eine Vollmantel-Schneckenzentrifuge;
- Fig. 2a: eine Draufsicht auf einen Abschnitt einer Schnecke;
- Fig. 2b: einen Schnitt längs der Linie A-A aus Fig. 2a;
- Fig. 3: eine Vollmantelschneckenzentrifuge nach der Erfindung;
- Fig. 4 und 5: Diagramme, welche die Restölgehalte im Trester bei der Olivenölgewinnung mit Vollmantel-Schneckenzentrifugen im Zweiphasen-Trennver-fahren unter Einsatz von Schnecken nach der Erfindung und von Schnecken nach dem Stand der Technik vergleichen; und
- Fig. 6a,b: die Geschwindigkeitsprofile in einem Schneckengang im Bereich der Aussparungen und Blattsegmente.

Die Maßangaben der Beschreibung beziehen sich beispielhaft auf bevorzugte Ausführungen.

Fig. 1 zeigt eine Schnecke 1 für eine Vollmantel-Schneckenzentrifuge, wobei die Schnecke einen Schneckenkörper 3 sowie hier ein den Schneckenkörper 3 mehrfach umgebendes Schneckenblatt 5 aufweist, das mehrere Schneckengänge (x, x+1, x+2 usw.) ausbildet.

Zwischen den Schneckengängen x, x+1, ... ist eine Förderbahn 7 zum Fördem/Transport eines zu verarbeitenden Schleudergutes ausgebildet.

Der Schneckenkörper 3 weist in seinem in Fig. 1 hinteren Bereich einen zylindrischen Abschnitt 9 und in seinem in Fig. 1 sich daran anschließenden vorderen Bereich einen sich konisch verjüngenden Abschnitt 11 auf.

Im Übergangsbereich zwischen dem zylindrischen Abschnitt 9 und dem konischen Abschnitt 11 ist hier eine (Stau-)Scheibe 13 auf den Schneckenkörper 3 aufgesetzt.

Diese hat sich insbesondere bei der Zweiphasen-Trennung bewährt. Bei einer Dreiphasen-Trennung in die Phasen Öl, Wasser und Feststoffe ist sie nicht erforderlich.

Die Funktion dieser Vollmantel-Schneckenzentrifuge, deren übrige wesentliche Bestandteile sich aus Fig. 3 erschließen, ist wie folgt.

Das Schleudergut S wird durch das zentral angeordnete, verstellbare Einlaufrohr 14 in eine Einlaufkammer 15 und von dort durch Öffnungen 17 in den Trommelraum 19 mit der Schnecke 1 und der die Schnecke 1 umgebenden Trommel 21 geleitet. Vorzugsweise werden diese Einlaufkammem 15 und Öffnungen 17 (oder spezielle Verteiler) bei der Ausführungsform der Fig. 1 am hinteren Ende des zylindrischen Abschnitt 3 angeordnet.

Im Trommelraum 19 wird das Schleudergut S auf die Betriebsdrehzahl beschleunigt. Durch Einwirkung der Schwerkraft setzen sich die Feststoffteilchen in kürzester Zeit an der Trommelwand ab.

Die Schnecke 1 rotiert mit einer etwas kleineren oder größeren Geschwindigkeit als die Trommel 21 und fördert den ausgeschleuderten Feststoff F zum konischen Abschnitt 11 hin aus der Trommel 21 zum Feststoffaustrag 23.

Die Flüssigkeit L strömt dagegen zum größeren Trommeldurchmesser am hinteren Ende der Trommel 21 und wird dort abgeleitet (Überlauf 25).

Die Schnecke 1 der Fig.1 weist von ihrem zweiten Schneckengang (X+1) bis zu ihrem fünften Schneckengang (X+4) Aussparungen 27 im Schneckenblatt auf.

Diese Aussparungen 27 sind bei dem Ausführungsbeispiel der Fig. 1 derart ausgebildet, daß in axialer Richtung ein sich vom zweiten bis zum fünften Schneckenblatt erstreckende axiale Kanäle K ausbilden. Ein einzelner Schneckengang mit Aussparungen 27 und Blattsegmenten 29 ist bei einer vereinfachten Ausführung ebenfalls denkbar.

In der zwischen den Schneckengängen (X, ...) des Schneckenblattes 5 ausgebildete Förderbahn 7 sind dagegen zusätzliche Blattsegmente 29 angeordnet, die hier als Metallstreifen ausgebildet sind, die hier eine sich vom Außenumfang des Schnekkenkörpers 3 nach außen verbreiternde Trapezform aufweisen.

Vorteilhaft und auf einfache sowie kostengünstige Weise werden diese Blattsegmente 29 dadurch ausgebildet, daß die Blattabschnitte- bzw. -segmente, welche beim Abtrennen von Material zum Ausbilden der Aussparungen 27 abgetrennt werden, in die Förderbahn 7 gesetzt und dort verschweißt werden.

Das Abtrennen der Blattabschnitte bzw. -segmente kann entweder derart erfolgen, daß das Schneckenblatt 5 bis zum Umfang des Schneckenkörpers 3 ausgetrennt wird. Alternativ kann aber auch ein Restabschnitt 30 des Schneckenblattes 5 am Umfang des Schneckenkörpers 3 stehenbleiben. Erfolgt das Austrennen im wesentlichen radial zur Trommel- und Schneckenachse y, ergeben sich trapezförmige Blattsegmente 29.

Mit einer derartigen Kombination aus Aussparungen 27 und "Zwischen-"Blattsegmenten 29 in der Förderbahn 7 läßt sich die Effizienz verschiedener der zentrifugalen Trennvorgänge überraschend deutlich steigern.

Insbesondere hat sich die Schneckenausbildung mit Aussparungen 27 und 29 im Bereich der Olivenölgewinnung bewährt. Besonders bewährt hatte sich bei der Olivenölgewinnung bereits eine Zweiphasen-Trennung, bei der das Öl direkt von einem Feststoff-/Wassergemisch abgetrennt wird. Ein derartiges Verfahren wird in der EP 557 758 beschrieben. Die Effizienz dieses an sich bereits hervorragenden Verfahrens läßt sich durch die Schnecke 1 der Erfindung nochmals deutlich steigern. Als besonders vorteilhaft hat es sich dabei erwiesen, wenn
- das Öl als Flüssigkeitsphase direkt in einem Zweiphasen-Trennschritt von einer zweiten Mischphase aus Wasser und Feststoffen abgetrennt wird,
- wobei die zerkleinerten Früchte wie Oliven oder Avocados zunächst in einer Vollmantelschneckenzentrifuge durch eine Trennzone mit einem oder mehreren Schneckengängen X, ... geleitet wird, in dem das Schneckenblatt 5 keine Aussparungen 27 aufweist und in dem keine Blattsegmente 29 in der Förderbahn ausgebildet sind
- woraufhin in der Trennzone ein zweiter Schneckenbereich durchlaufen wird, in dem die Aussparungen 27 im Schneckenblatt 5 und die Blattsegmenten 29 in der Förderbahn 7 ausgebildet sind,
- woraufhin die Feststoffe und das Wasser an einer Stauscheibe 13 vorbei aus der Trennzone in den konischen Abschnitt der Schnecke 1 gefördert werden.

Die Vorteile dieses Verfahrens werden aus Fig. 4 und 5 deutlich.

Fig. 4 zeigt Vergleiche der Verbesserung der Effizienz der Ölgewinnung in Abhängigkeit von der Durchsatzleistung. Fig. 5 veranschaulicht ferner, daß bei der Olivenölgewinnung mit einer erfindungsgemäßen Schnecke 1 der Restölgehalt im Trester um bis zu 2 oder sogar 2,5 % gesenkt werden konnte. Die Wirtschaftlichkeit der Ölgewinnung wird also gegenüber der bereits hervorragenden Resultat der Zweiphasen-Trennung a) Öl und b) Wasser/Feststoff nochmals beachtlich gesteigert. Der Umbau oder Austausch der herkömmlichen Schnecke gegen die erfindungsgemäße amortisiert sich damit bereits in kurzer Zeit.

Fig. 6a,b zeigen die Geschwindigkeitsprofile in einem Schneckengang im Bereich der Aussparungen und Blattsegmente. In Fig. 6a wird deutlich, daß "im Schatten" des Blattsegmentes die Geschwindigkeit der Teilchen von innen nach außen zunimmt. Am oberen Rand des Blattsegmentes wird der Maximalwert erreicht, welcher gemäß Fig. 6b am oberen Blattsegmentrand wiederum im wesentlichen konstant ist.

Verschiedene Abmessungen sowie Ausrichtungen und Anordnungen der Aussparungen 27 und der Blattsegmente 29 haben sich in der Praxis besonders bewährt. Durch Variation dieser Parameter lassen sich auch die Mischeffekte zwischen den Schneckengänge variieren, was einen direkten Einfluß auf die Effizienz der Trennverfahren hat. Diese Parameter werden nachfolgend unter Bezug auf die Fig. 1 und 2 noch näher beschrieben.

Zunächst sei die bevorzugte Lage der Aussparungen und Segment näher beschrieben.

Vorteilhaft weist die Schnecke 1 - in Fig. 1 aus der hinteren Einlaufzone nach vorne zum konischen Abschnitt hin betrachtet - zunächst einige Wendelgänge x-1, x, x+1 auf, in deren Bereich das Schneckenblatt 5 jeweils durchgehend bzw. aussparungsfrei ausgebildet ist. Vorzugsweise sind wenigstens ein oder zwei Schneckengänge x durchgehend ausgebildet. In diesem Bereich sind auch keine zusätzlichen Blattsegmente 29 in der Förderbahn 7 vorgesehen.

An diese Zone schließen sich einige Schneckengänge x+2, ... x+5 an, welche mit den Aussparungen 27 versehen sind und in deren Zwischenräumen bzw. in deren Förderbahnen 7 jeweils die Blattsegmente 29 ausgebildet bzw. aufgestellt (angeschweißt) sind.

Diese Zone erstreckt sich maximal bis an den Beginn des konischen Abschnittes 11 der Schnecke 1. Im Übergangsbereich vom zylindrischen zum konischen Bereich ist ferner die Stauscheibe 13 angeordnet. Im konischen Bereich sollte die Schnecke aussparungsfrei ausgebildet sein, ferner sollten in der Förderbahn 7 auch keine zusätzlichen Blattsegmente 29 angeordnet werden.

Pro Schneckengang werden vorzugsweise 2 bis 6, insbesondere 3 bis 5, ganz besonders bevorzugt 4 Aussparungen 27 ausgebildet.

Entsprechend empfiehlt es sich, pro Schneckengang in der Förderbahn auch vorzugsweise 2 bis 6, insbesondere 3 bis 5, ganz besonders bevorzugt 4 Blattsegmente 29 vorzusehen.

Bevorzugt werden die Blattsegmente 29 gleichmäßig am Umfang des Schneckenkörpers 3 verteilt.

Die Schneckengänge x sind relativ zur Mittelachse bzw. zur Symmetrieachse y der Schnecke 1 jeweils winklig angeordnet bzw. schließen mit der Mittelachse eine Winkel α auf. Der Betrag des Winkels α (gemessen am unteren Rand des Schnekkenblattes 5), liegt vorzugsweise zwischen 60 und 85°, insbesondere bei 75 bis 80°.

Vorzugsweise schließen die Blattsegmente dagegen mit der Symmetrieachse y einen Winkel δ ein der kleiner als α ist. Vorzugsweise liegt δ zwischen 40 und 70°, insbesondere 50 bis 55°. Im letzten Schneckengang vor der Stauscheibe 13 empfiehlt es sich dagegen, die Blattsegmente 29 im wesentlichen parallel zu dem Schneckenblatt 5 auszurichten (max. Differenzwinkel zwischen α und δ vorzugsweise ca. 10 - 11°).

Vorzugsweise beträgt die Fläche der Aussparungen etwa 50° der Scheckengangfläche.

In der Praxis hat es sich ferner als vorteilhaft herausgestellt, die Winkelgröße δ dadurch festzulegen, daß die Breite des Abstandes d (in axialer Verlängerung der Kanten betrachtet) zwischen dem Blattsegmentrand und dem Aussparungsrand 27 bei 0 bis 5mm, insbesondere bei 2 bis 3 mm liegt (am oberen Segmentrand). Bei einer Trapezform der Blattsegmente variiert die Größe der Strecken "d" vom Schneckenkörper 3 nach außen hin, nach Fig. 1 wird "d" nach außen hin beispielsweise größer.

Ferner ist es vorteilhaft, wenn die Winkelgröße (δ) dadurch festgelegt ist, daß die Breite des Abstandes (a) - in orthogonaler Verlängerung der Kanten betrachtet - zwischen dem Blattlängsrand und dem Aussparungsrand 27 bei 0 bis 28%, insbesondere bei 15 bis 25 % des Abstandes eines Schneckengangpaares beträgt - vorzugsweise am Fußpunkt der Schnecke (innen) betrachtet, abhängig von der Form - liegt.

Nach einer Variante der Erfindung empfiehlt es sich, das Blattsegment 29 derart in der Förderbahn 7 anzuordnen, daß seine Mittelachse M (in der Draufsicht der Fig. 2a) genau in der Mitte der Förderbahn 7 sowie vorzugsweise auch in der Mitte der Verbindungslinie der Verbindungslinie der Mittelsenkrechten der Aussparungen 27 liegt (Kreuzungspunkt der gegenüberliegenden Aussparungsränder).

Alternativ ist es auch möglich, den Mittelpunkt der Blattsegmente etwas gegenüber dieser Ideallage zu verschieben.

Ganz besonders entscheidend für die Effizienz der Erfindung ist die Höhe h der Blattsegmente (gemessen vom Außenumfang des Schneckenkörpers 3).

Hier hat es sich als besonders vorteilhaft herausgestellt, wenn die Höhe h der Blattsegmente 29 derart gewählt ist, daß sie sich bis in den Bereich der Feststoffzone erstrecken. Entsprechend sollten die Schneckenblätter 5 Aussparungen 27 aufweisen, welche radial zumindest den Bereich der Feststoffzone überragen.

Dies sei wie folgt erläutert. Bei der Zentrifugaltrennung lagern sich die Feststoffe relativ weit außen in der Trommel an. Reichen die Blattsegmente (Paddel) nicht wenigstens bis in diese Feststoffzone herein, bleibt ihre Effizienz gering. Gerade durch die Mischwirkung der Aussparungen 27 und Blattsegmente 29 in diesem Bereich wird die Effizienz der Zentrifugaltrennung bei der Ölgewinnung deutlich gesteigert.

In der Praxis wird die Höhe h ca. 30 mm niedriger gewählt als die Schneckenblatthöhe k. Das Schneckenblatt schließt mit der Umfangswandung des Schnekkenkörpers 3 nach Fig. 2b ferner einen Winkel γ ein. Dieser ist vorzugsweise kleiner als der Winkel β, den das Blattsegment 29 mit dem Schneckenkörper 3 einschließt.

### Bezugszeichen

- Schnecke: 1
- Schneckenkörper: 3
- Schneckenblatt: 5
- Schneckengänge: x, x+1, x+2 usw.
- Förderbahn: 7
- zylindrischer Abschnitt: 9
- verjüngender Abschnitt: 11
- Scheibe: 13
- Schleudergut: S
- Einlaufrohr: 14
- Einlaufkammer: 15
- Öffnungen: 17
- Trommelraum: 19
- Trommel: 21
- Feststoff: F
- Feststoffaustrag: 23
- Überlauf: 25
- Aussparungen: 27
- Kanäle: K
- Blattsegmente: 29
- Restabschnitte: 30
- Winkel: α, β,δ,γ
- Segmenthöhe: h
- Schneckenblatthöhe: k
- Trommel- und Schneckenachse: y
- Abstände: d

## Patentansprüche

1. Schnecke für eine Vollmantel-Schneckenzentrifuge, die folgendes aufweist:
- einen Schneckenkörper,
- mindestens ein den Schneckenkörper mehrfach umgebendes Schneckenblatt, das mehrere Schneckengänge (x, x+1) ausbildet,
- wobei zwischen den Schneckengängen eine Förderbahn zum Transport eines zu verarbeitenden Schleudergutes ausgebildet ist,
**dadurch gekennzeichnet, daß**
- in der Förderbahn (7) abschnittsweise zwischen benachbarten Schnekkengängen (x, x+1, ...) zusätzliche Blattsegmente (29) angeordnet sind,
- das Schneckenblatt (5) im Bereich der Schneckenblattsegmente (29) mit Aussparungen (27) versehen ist, welche derart ausgebildet sind, daß ein Durchströmen des Schleudergutes (S) zwischen benachbarten Schnekkengängen (x, x+1, ...) möglich ist.

2. Schnecke nach Anspruch 1, **dadurch gekennzeichnet, daß** der Schneckenkörper (3) in seinem hinteren Bereich einen zylindrischen Abschnitt (9) und in seinem sich daran anschließenden vorderen Bereich einen sich im wesentlichen konisch gleichmäßig oder ungleichmäßig verjüngenden Abschnitt (11) aufweist, wobei die Aussparungen (27) und Blattsegmente (29) ausschließlich im Bereich des zylindrischen Abschnittes (9) ausgebildet sind.

3. Schnecke nach Anspruch 1 oder 2, **dadurch gekennzeichnet, daß** der Schneckenkörper im zylindrischen Abschnitt (9) zunächst mindestens einen Schneckengang aufweist, der aussparungsfrei sowie blattsegmentfrei ausgebildet ist, woran sich weitere Schneckengänge (X, X+1 ...) anschließen, welche mit den Aussparungen (27) und Blattsegmenten (29) versehen sind.

4. Schnecke nach Anspruch 3, **dadurch gekennzeichnet, daß** vorzugsweise im ersten Schneckengang (X) optionale Ölablaufkanäle ausgebildet sind.

5. Schnecke nach Anspruch 3 oder 4, **dadurch gekennzeichnet, daß** sich der Abschnitt mit den Aussparungen (27) und den Blattsegmenten (29) bis zum konisch sich verjüngenden Abschnitt (11), aber nicht in diesen hinein erstreckt,

6. Schnecke nach einem der vorstehenden Ansprüche, **dadurch gekennzeichnet, daß** wobei am Beginn des konisch sich verjüngenden Abschnittes (11) eine Stauscheibe (13) auf den Schneckenkörper (3) aufgesetzt ist.

7. Schnecke nach einem der vorstehenden Ansprüche, **dadurch gekennzeichnet, daß** der Zulauf der Schnecke am hinteren Ende des zylindrischen Abschnittes (9) ausgebildet ist.

8. Schnecke nach einem der vorstehenden Ansprüche, **dadurch gekennzeichnet, daß** die Aussparungen (27) derart an der Schnecke (1) ausgebildet sind, daß in axialer Richtung mindestens ein sich über mehrere Schneckengänge (x+1, ...) hinweg erstreckender axialer Kanal (K) und/oder ein zur Mittelachse der Schnecke (1) winkliger Kanal und/oder ein zick-zackartiger Kanal ausbildet.

9. Schnecke nach einem der vorstehenden Ansprüche, **dadurch gekennzeichnet, daß** die Blattsegmente (29) dadurch ausgebildet sind, daß beim Abtrennen von Material zum Ausbilden der Aussparungen (27) die dabei entstehenden Blattabschnitt als Blattsegmente (29) in die Förderbahn (7) gesetzt und dort befestigt werden.

10. Schnecke nach einem der vorstehenden Ansprüche, **dadurch gekennzeichnet, daß** die Aussparungen einen Restabschnitt (30) des Schneckenblattes (5) am Umfang des Schneckenkörpers (3) aufweisen.

11. Schnecke nach einem der vorstehenden Ansprüche, **dadurch gekennzeichnet, daß** pro Schneckengang zwei bis sechs Aussparungen (27) ausgebildet sind.

12. Schnecke nach einem der vorstehenden Ansprüche, **dadurch gekennzeichnet, daß** pro Schneckengang drei bis fünf Aussparungen (27) ausgebildet sind.

13. Schnecke nach einem der vorstehenden Ansprüche, **dadurch gekennzeichnet, daß** pro Schneckengang in der Förderbahn zwei bis sechs Blattsegmente (29) vorgesehen sind.

14. Schnecke nach einem der vorstehenden Ansprüche, **dadurch gekennzeichnet, daß** pro Schneckengang in der Förderbahn (7) drei bis fünf Blattsegmente (29) vorgesehen sind.

15. Schnecke nach einem der vorstehenden Ansprüche, **dadurch gekennzeichnet, daß** die Blattsegmente (29) - bezogen auf einen oder mehrere Wendel gänge - gleichmäßig am Umfang des Schneckenkörpers (3) verteilt sind.

16. Schnecke nach einem der vorstehenden Ansprüche, **dadurch gekennzeichnet, daß** die Blattsegmente (29) - bezogen auf einen oder mehrere Wendelgänge - ungleichmäßig am Umfang des Schneckenkörpers (3) verteilt sind.

17. Schnecke nach einem der vorhergehenden Ansprüche, **dadurch gekennzeichnet, daß** die Schneckengänge (X) relativ zur Mittelachse (Y) der Schnecke (1) winklig angeordnet sind und mit dieser eine Mittelachse einen Winkel (α) aufweisen, wobei der Betrag des Winkels (α) vorzugsweise zwischen 60 und 85, insbesondere bei 75 bis 80° liegt, wobei die Blattsegmente mit der Achse (Y) einen Winkel (δ) einschließen, der kleiner als (α) ist.

18. Schnecke nach einem der vorstehenden Ansprüche, **dadurch gekennzeichnet, daß** der Winkel (δ) zwischen 40 und 70° liegt.

19. Schnecke nach einem der vorstehenden Ansprüche, **dadurch gekennzeichnet, daß** der Winkel (δ) bei 45 bis 60° liegt.

20. Schnecke nach einem der vorstehenden Ansprüche, **dadurch gekennzeichnet, daß** im letzten Schneckengang vor der Stauscheibe (13) die Blattsegmente (29) im wesentlichen parallel zu dem Schneckenblatt (5) ausgerichtet sind und einen maximalen Differenzwinkel zum Winkel (α) von 10 bis 11 ° aufweisen.

21. Schnecke nach einem der vorstehenden Ansprüche, **dadurch gekennzeichnet, daß** die Fläche der Aussparungen (27) etwa 25 - 60 % der Schneckengangfläche beträgt.

22. Schnecke nach einem der vorstehenden Ansprüche, **dadurch gekennzeichnet, daß** die Fläche der Aussparungen (27) etwa 40 - 50 % der Schneckengangfläche beträgt.

23. Schnecke nach einem der vorstehenden Ansprüche, **dadurch gekennzeichnet, daß** die Winkelgröße (δ) dadurch festgelegt ist, daß die Breite des Abstandes (d) - in axialer Verlängerung der Kanten betrachtet - zwischen dem Blattlängsrand und dem Rand der Aussparung (27) >= 0 ist.

24. Schnecke nach einem der vorstehenden Ansprüche, **dadurch gekennzeichnet, daß** der Abstand d mit zunehmender Höhe - vom Schneckenkörper (3) aus betrachtet - des Blattsegmentes (29) variiert, insbesondere kleiner wird.

25. Schnecke nach einem der vorstehenden Ansprüche, **dadurch gekennzeichnet, daß** die Winkelgröße (δ) dadurch festgelegt ist, daß die Breite des Abstandes (a) - in orthogonaler Verlängerung der Kanten betrachtet - zwischen dem Blattlängsrand und dem Aussparungsrand (27) bei 0 bis 28%, insbesondere bei 15 bis 25 % des Abstandes eines Schneckengangpaares beträgt - vorzugsweise am Fußpunkt der Schnecke betrachtet, abhängig von der Form - liegt.

26. Schnecke nach einem der vorstehenden Ansprüche, **dadurch gekennzeichnet, daß** das Blattsegment (29) derart in der Förderbahn (7) angeordnet ist, daß seine Mittelachse (M) genau in der Mitte der Förderbahn (7) sowie in der Mitte der Verbindungslinie der Mittelsenkrechten der Aussparungen (27) liegt.

27. Schnecke nach einem der vorstehenden Ansprüche, **dadurch gekennzeichnet, daß** der Mittelpunkt der Blattsegmente (29) etwas gegenüber der Mitte der Förderbahn und/oder der Mitte der Verbindungslinie der Verbindungslinie der Verbindungslinie der Mittelsenkrechten der Aussparung (27) verschoben ist.

28. Schnecke nach einem der vorstehenden Ansprüche, **dadurch gekennzeichnet, daß** die Höhe (h) der Blattsegmente (29) vom Umfang des Schneckenkörpers (3) aus betrachtet, derart gewählt ist, daß sich die Blattsegmente (29) bis in den Bereich der Feststoffzone bei der zentrifugalen Trennung erstrekken.

29. Schnecke nach einem der vorstehenden Ansprüche, **dadurch gekennzeichnet, daß** die Aussparungen (27) in den Schneckenblättern (5) derart ausgebildet sind, daß sie radial zumindest den Bereich der Feststoffzone überragen.

30. Schnecke nach einem der vorhergehenden Ansprüche, **dadurch gekennzeichnet, daß** die Höhe (h) der Blattsegmente (29) ca. 0 - 30% geringer ist als die Schneckenblatthöhe (k).

31. Schnecke nach einem der vorhergehenden Ansprüche, **dadurch gekennzeichnet, daß** die radiale Erstreckung der Ausnehmungen 70 - 95 %, vorzugsweise 70 - 100 %, der Schneckenblatthöhe (k) beträgt.

32. Schnecke nach einem der vorhergehenden Ansprüche, **dadurch gekennzeichnet, daß** die Blattsegmente (29) als rechtwinklige Bleche ausgebildet sind.

33. Schnecke nach einem der vorhergehenden Ansprüche, **dadurch gekennzeichnet, daß** die Blattsegmente (29) als rechteckige, trapezförmige, abgerundete und/oder sich vom Schneckenkörper nach außen verjüngend oder verbreiternd geformte Elemente ausgebildet sind.

34. Schnecke nach einem der vorstehenden Ansprüche, **dadurch gekennzeichnet, daß** das Schneckenblatt (5) mit der Umfangswandung des Schneckenkörpers (3) einen Winkel (γ) einschließt, der kleiner ist als der Winkel (β), den das Blattsegment (29) mit dem Schneckenkörper (3) einschließt.

35. Verfahren zur Ölgewinnung aus Früchten oder Saaten, **dadurch gekennzeichnet, daß** das Öl als Flüssigkeitsphase direkt in einem Zweiphasen-Trennschnitt von einer zweiten Mischphase aus Wasser und Feststoffen abgetrennt wird,
- wobei die zerkleinerten Früchte wie Oliven oder Avocados oder Saaten zunächst in einer Vollmantelschneckenzentrifuge durch eine Trennzone mit einer oder mehreren Schneckengängen (X ...) geleitet wird, in dem das Schneckenblatt (5) vorzugsweise aussparungsfrei ausgebildet ist, wobei im Förderbahnbereich zwischen den Schneckengängen vorzugsweise keine Blattsegmente (29) in der Förderbahn ausgebildet sind,
- woraufhin in der Trennzone ein Schneckenbereich durchlaufen wird, in dem die Aussparungen (27) im Schneckenblatt (5) und die Blattsegmente (29) in der Förderbahn (7) ausgebildet sind,
- woraufhin die Feststoffe und das Wasser an einer Stauscheibe (13) vorbei aus der Trennzone in den konischen Abschnitt (9) der Schnecke (1) und das Öl in entgegengesetzter Richtung aus der Schnecke (1) gefördert werden.

36. Verfahren zur Ölgewinnung aus Früchten oder Saaten, **dadurch gekennzeichnet, daß** das Öl als Flüssigkeitsphase in einem Dreiphasen-Trennschnitt von einer zweiten Phase - im wesentlichen aus Wasser - und einer dritten - im wesentlichen aus Feststoffen - abgetrennt wird,
- wobei die zerkleinerten Früchte wie Oliven oder Avocados oder Saaten zunächst in einer Vollmantelschneckenzentrifuge durch eine Trennzone mit einer oder mehreren Schneckengängen (X ...) geleitet wird, in dem das Schneckenblatt (5) vorzugsweise aussparungsfrei ausgebildet ist, wobei im Förderbahnbereich zwischen den Schneckengängen vorzugsweise keine Blattsegmente (29) in der Förderbahn ausgebildet sind,
- woraufhin in der Trennzone ein Schneckenbereich durchlaufen wird, in dem die Aussparungen (27) im Schneckenblatt (5) und die Blattsegmente (29) in der Förderbahn (7) ausgebildet sind,
- woraufhin die drei Phasen im wesentlichen getrennt aus der Zentrifuge geleitet/gefördert werden.

## Claims

1. Screw for a solid-bowl screw-type centrifuge, having the following:
- a screw body,
- at least one screw blade which surrounds the screw body several times and forms several screw spirals (x, x+1),
- a delivery path for conveying material to be centrifuged being formed between the screw spirals,
**characterized in that**
- additional blade segments (29) are arranged in the delivery path (7) in sections between adjacent screw spirals (x, x+1, ...),
- in the area of the screw blade segments (29), the screw blade (5) is provided with recesses (27) which are formed such that the material (S) to be centrifuged can flow through between adjacent screw spirals (x, x+1, ...).

2. Screw according to Claim 1, **characterized in that**, in its rearward area, the screw body (3) has a cylindrical section (9) and, in its adjoining forward area, has a section (11) which tapers essentially conically uniformly or nonuniformly, the recesses (27) and the blade segments (29) being formed only in the area of the cylindrical section (9).

3. Screw according to Claim 1 or 2, **characterized in that**, in the cylindrical section (9), the screw body first has at least one screw spiral which is formed without recesses and blade segments, and which is followed by additional screw spirals (X, X+1 ... ) which are provided with the recesses (27) and blade segments (29).

4. Screw according to Claim 3, **characterized in that** optional oil drainage ducts are formed preferably in the first screw spiral (X).

5. Screw according to Claim 3 or 4, **characterized in that** the section with the recesses (27) and the blade segments (29) extends to the conically tapering section (11) but not into it.

6. Screw according to one of the preceding claims, **characterized in that**, at the beginning of the conically tapering section (11), a retarding disc (13) is placed on the screw body (3).

7. Screw according to one of the preceding claims, **characterized in that** the inlet of the screw is formed at the rearward end of the cylindrical section (9).

8. Screw according to one of the preceding claims, **characterized in that** the recesses (27) are formed on the screw (1) in such a way as to form, in the axial direction, at least one axial duct (K) which extends over several screw spirals (x+1, ...) and/or a duct which is angular with respect to the centre axis of the screw (1) and/or a zigzag-type duct.

9. Screw according to one of the preceding claims, **characterized in that** the blade segments (29) are formed **in that**, when material is cut off for forming the recesses (27), the resulting blade sections are placed as blade segments (29) in the delivery path (7) and are fastened there.

10. Screw according to one of the preceding claims, **characterized in that** the recesses have a residual section (30) of the screw blade (5) on the circumference of the screw body (3).

11. Screw according to one of the preceding claims, **characterized in that** two to six recesses (27) are formed for each screw spiral.

12. Screw according to one of the preceding claims, **characterized in that** three to five recesses (27) are formed for each screw spiral.

13. Screw according to one of the preceding claims, **characterized in that** two to six blade segments (29) are provided for each screw spiral in the delivery path.

14. Screw according to one of the preceding claims, **characterized in that** three to five blade segments (29) are provided for each screw spiral in the delivery path (7).

15. Screw according to one of the preceding claims, **characterized in that**, relative to one or more screw spirals, the blade segments (29) are uniformly distributed on the circumference of the screw body (3).

16. Screw according to one of the preceding claims, **characterized in that**, relative to one or more screw spirals, the blade segments (29) are non-uniformly distributed on the circumference of the screw body (3).

17. Screw according to one of the preceding claims, **characterized in that**, relative to the centre axis (Y) of the screw (1), the screw spirals (X) are arranged at an angle to form an angle (α) with this centre axis, the magnitude of the angle (α) preferably being between 60 and 85, particularly at 75° to 80°, the blade segments enclosing an angle (δ), which is smaller than (α), with the axis (Y) .

18. Screw according to one of the preceding claims, **characterized in that** that angle (δ) is between 40 and 70°.

19. Screw according to one of the preceding claims, **characterized in that** the angle (δ) is at 45 to 60°.

20. Screw according to one of the preceding claims,. **characterized in that**, in the last screw spiral in front of the retarding disc (13), the blade segments (29) are aligned essentially parallel to the screw blade (5) and have a maximal differential angle with respect to the angle (α) of 10 to 11°.

21. Screw according to one of the preceding claims, **characterized in that** the area of the recesses (27) amounts to approximately 25 to 60% of the screw spiral area.

22. Screw according to one of the preceding claims, **characterized in that** the area of the recesses (27) amounts to approximately 40 to 50% of the screw spiral area.

23. Screw according to one of the preceding claims, **characterized in that** the angle size (δ) is defined such that the width of the distance (d)- viewed in an axial extension of the edges - between the longitudinal blade edge and the edge of the recess (27) is >=0.

24. Screw according to one of the preceding claims, **characterized in that** the distance d - viewed from the screw body (3)- varies with increasing height of the blade segment (29) and particularly becomes smaller.

25. Screw according to one of the preceding claims, **characterized in that** the angle size (δ) is defined such that the width of the distance (a) - viewed in the orthogonal extension of the edges - between the longitudinal edge of the blade and the edge (27) of the recess amounts to 0 to 28%, particularly to 15 to 25%, of the distance of a pair of screw spirals, preferably viewed at the low end of the screw, as a function of the shape.

26. Screw according to one of the preceding claims, **characterized in that** the blade segment (29) is arranged in the delivery path (7) such that its centre axis (M) is situated precisely in the centre of the delivery path (7) as well as in the centre of the connection line of the apothem of the recesses (27).

27. Screw according to one of the preceding claims, **characterized in that** the centre point of the blade segments (29) is slightly shifted with respect to the centre of the delivery path and/or the centre of the connection line of the apothem of the recess (27).

28. Screw according to one of the preceding claims, **characterized in that** the height (h) of the blade segments (29), viewed from the circumference of the screw body (3), is selected such that the blade segments (29) extend into the area of the solids zone during the centrifugal separation.

29. Screw according to one of the preceding claims, **characterized in that** the recesses (27) in the screw blades (5) are formed such that they radially project at least over the area of the solids zone.

30. Screw according to one of the preceding claims, **characterized in that** the height (h) of the blade segments (29) is approximately 0-30% less than the height (k) of the screw blade.

31. Screw according to one of the preceding claims, **characterized in that** the radial extent of the recesses amounts to 70-95%, preferably 70-100%, of the height (k) of the screw blade.

32. Screw according to one of the preceding claims, **characterized in that** the blade segments (29) are formed as rectangular metal plates.

33. Screw according to one of the preceding claims, **characterized in that** the blade segments (29) are formed as rectangular, trapezoidal, rounded elements and/or elements shaped to taper or widen from the screw body toward the outside.

34. Screw according to one of the preceding claims, **characterized in that** the screw blade (5) encloses an angle (y) with the circumferential wall of the screw body (3), which angle (γ) is smaller than the angle (β) which the blade segment (29) encloses with the screw body (3).

35. Method for extracting oil from fruit or seeds, **characterized in that** the oil is directly separated as a liquid phase in a two-phase separating step from a second mixing phase of water and solids,
- the reduced fruit, such as olives or avocados or seeds, being first guided in a solid-bowl screw-type centrifuge through a separating zone with one or more screw spirals (X ...) in which the screw blade (5) is preferably formed without recesses, preferably no blade segments (29) being formed in the delivery path in the delivery path area between the screw spirals,
- then passing through a screw area in the separating zone, in which screw area the recesses (27) are formed in the screw blade (5) and the blade segments (29) are formed in the delivery path (7),
- then the solids and the water being conveyed past a retarding disc (13) out of the separating zone into the conical section (9) of the screw (1) and the oil being conveyed in the opposite direction out of the screw (1).

36. Method of extracting oil from fruit or seeds, **characterized in that** the oil is separated as a liquid phase in a three-phase separating step from a second phase - essentially consisting of water - and a third phase - essentially consisting of solids,
- the reduced fruit, such as olives or avocados or seeds, being first guided in a solid-bowl screw-type centrifuge through a separating zone with one or more screw spirals (X ...) in which the screw blade (5) is preferably formed without recesses, preferably no blade segments (29) being formed in the delivery path in the delivery path area between the screw spirals,
- then passing through a screw area in the separating zone, in which screw area the recesses (27) are formed in the screw blade (5) and the blade segments (29) are formed in the delivery path (7),
- then the three phases being guided/conveyed essentially separately out of the centrifuge.

## Revendications

1. Vis sans fin pour centrifugeuse à bol plein, qui comporte les éléments suivants :
- un corps de vis sans fin,
- au moins une lame hélicoïdale, qui entoure plusieurs fois le corps de vis sans fin et qui forme plusieurs spires (x, x + 1),
- une voie de transport étant réalisée entre les spires en vue de transporter un produit à traiter,
**caractérisée en ce que**
- des segments de lame (29) supplémentaires sont disposés par zones dans la voie de transport (7) entre des spires (x, x + 1, ...) voisines,
- la lame hélicoïdale (5) dans la zone des segments de lame (29) comporte des évidements (27), qui sont conçus de telle sorte que le produit à traiter (S) peut circuler entre des spires (x, x+ 1, ... ) voisines.

2. Vis sans fin selon la revendication 1, **caractérisée en ce que** le corps de vis sans fin (3) comporte dans sa zone arrière un tronçon cylindrique (9) et dans sa zone avant, contiguë à ce dernier, un tronçon (11). se rétrécissant régulièrement ou irrégulièrement sensiblement en forme de cône, les évidements (27) et les segments de lame (29) étant réalisés exclusivement dans la zone du tronçon cylindrique (9).

3. Vis sans fin selon la revendication 1 ou 2, **caractérisée en ce que** le corps de vis sans fin dans le tronçon cylindrique (9) comporte d'abord au moins une spire, qui est réalisée sans évidement et sans segment de lame et qui se prolonge par d'autres spires (X, X + 1, ...), qui comportent les évidements (27) et les segments de lame (29).

4. Vis sans fin selon la revendication 3, **caractérisée en ce que** des canaux d'évacuation d'huile optionnels sont réalisés de préférence dans la première spire (X).

5. Vis sans fin selon la revendication 3 ou 4, **caractérisée en ce que** le tronçon avec les évidements (27) et les segments de lame (29) s'étend jusqu'au tronçon (11) se rétrécissant en cône, mais ne s'engage pas dans celui-ci.

6. Vis sans fin selon l'une des revendications précédentes, **caractérisée en ce qu'**un disque de retenue (13) est monté sur le corps de vis sans fin (3) au début du tronçon (11) se rétrécissant en cône.

7. Vis sans fin selon l'une des revendications précédentes, **caractérisée en ce que** le système d'alimentation de la vis sans fin est réalisé au niveau de l'extrémité arrière du tronçon cylindrique (9).

8. Vis sans fin selon l'une des revendications précédentes, **caractérisée en ce que** les évidements (27) sont réalisés sur la vis sans fin (1) de manière à former dans la direction axiale au moins un canal (K) axial s'étendant sur plusieurs spires (x + 1, ...) et/ou un canal en angle par rapport à l'axe médian de la vis sans fin (1) et/ou un canal en zigzag.

9. Vis sans fin selon l'une des revendications précédentes, **caractérisée en ce que** les segments de lame (29) sont réalisés par le fait qu'au moment de la découpe de la matière pour former les évidements (27), les morceaux de lame qui en résultent sont posés sous forme de segments de lame (29) dans la voie de transport (7) et y sont fixés.

10. Vis sans fin selon l'une des revendications précédentes, **caractérisée en ce que** les évidements comportent une partie restante (30) de la lame hélicoïdale (5) sur la périphérie du corps de vis sans fin (3).

11. Vis sans fin selon l'une des revendications précédentes, **caractérisée en ce que** deux à six évidements (27) sont réalisés pour chaque spire.

12. Vis sans fin selon l'une des revendications précédentes, **caractérisée en ce que** trois à cinq évidements (27) sont réalisés pour chaque spire.

13. Vis sans fin selon l'une des revendications précédentes, **caractérisée en ce que** deux à six segments de lame (29) sont prévus pour chaque spire dans la voie de transport (7).

14. Vis sans fin selon l'une des revendications précédentes, **caractérisée en ce que** trois à cinq segments de lame (29) sont prévus pour chaque spire dans la voie de transport (7).

15. Vis sans fin selon l'une des revendications précédentes, **caractérisée en ce que** les segments de lame (29) - par rapport à une ou plusieurs spires - sont répartis régulièrement sur le pourtour du corps de vis sans fin (3).

16. Vis sans fin selon l'une des revendications précédentes, **caractérisée en ce que** les segments de lame (29) - par rapport à une ou plusieurs spires - sont répartis irrégulièrement sur le pourtour du corps de vis sans fin (3).

17. Vis sans fin selon l'une des revendications précédentes, **caractérisée en ce que** les spires (X) sont disposées en angle par rapport à l'axe médian (Y) de la vis sans fin (1) et forment avec cet axe médian un angle (α), la valeur de l'angle (α) se situant de préférence entre 60 et 85°, en particulier autour de 75 à 80°, les segments de lame formant avec l'axe (Y) un angle (δ) plus petit que l'angle (α).

18. Vis sans fin selon l'une des revendications précédentes, **caractérisée en ce que** l'angle (δ) se situe entre 40 et 70°.

19. Vis sans fin selon l'une des revendications précédentes, **caractérisée en ce que** l'angle (δ) se situe autour de 45 à 60°.

20. Vis sans fin selon l'une des revendications précédentes, **caractérisée en ce que** dans la dernière spire en amont du disque de retenue (13) les segments de lame (29) sont orientés sensiblement parallèlement à la lame hélicoïdale (5) et présentent une différence angulaire maximale de 10 à 11° par rapport à l'angle (α).

21. Vis sans fin selon l'une des revendications précédentes, **caractérisée en ce que** la surface des évidements (27) est égale à environ 25 à 60 % de la surface des spires.

22. Vis sans fin selon l'une des revendications précédentes, **caractérisée en ce que** la surface des évidements (27) est égale à environ 40 à 50 % de la surface des spires.

23. Vis sans fin selon l'une des revendications précédentes, **caractérisée en ce que** la valeur de l'angle (δ) est définie par le fait que la largeur de la distance (d) - considérée dans le prolongement axial des bords - entre le bord longitudinal de la lame hélicoïdale et le bord de l'évidement (27) est ≥ 0.

24. Vis sans fin selon l'une des revendications précédentes, **caractérisée en ce que** la distance (d) varie, en particulier diminue, avec l'augmentation de la hauteur - considérée à partir du corps de vis sans fin (3) - du segment de lame (29).

25. Vis sans fin selon l'une des revendications précédentes, **caractérisée en ce que** la valeur de l'angle (δ) est définie par le fait que la largeur de'la distance (a) - considérée dans le prolongement orthogonal des bords - entre le bord longitudinal de la lame hélicoïdale et le bord de l'évidement (27) se situe autour de 0 à 28 %, en particulier autour de 15 à 25 % de la distance d'une paire de spires - considérée de préférence au pied de la vis sans fin, en fonction de la forme.

26. Vis sans fin selon l'une des revendications précédentes, **caractérisée en ce que** le segment de lame (29) est disposé dans la voie de transport (7) de telle sorte que son axe médian (M) se situe exactement au milieu de la voie de transport (7), ainsi qu'au milieu de ligne de liaison des médiatrices des évidements (27).

27. Vis sans fin selon l'une des revendications précédentes, **caractérisée en ce que** le centre des segments de lame (29) est quelque peu décalé par rapport au centre de la voie de transport et/ou au centre de la ligne de liaison des médiatrices de l'évidement (27).

28. Vis sans fin selon l'une des revendications précédentes, **caractérisée en ce que** la hauteur (h) des segments de lame (29), considérée à partir du pourtour du corps de vis sans fin (3), est choisie de telle sorte que les segments de lame (29) s'étendent jusque dans la zone des matières solides au cours de la séparation par centrifugation.

29. Vis sans fin selon l'une des revendications précédentes, **caractérisée en ce que** les évidements (27) sont réalisés dans les lames hélicoïdales (5) de telle sorte qu'ils s'avancent radialement au moins au-dessus de la zone des matières solides.

30. Vis sans fin selon l'une des revendications précédentes, **caractérisée en ce que** la hauteur (h) des segments de lame (29) est environ 0 à 30 % inférieure à la hauteur (k) de la lame hélicoïdale.

31. Vis sans fin selon l'une des revendications précédentes, **caractérisée en ce que** la dimension radiale des évidements est égale à 70 à 95 %, de préférence 70 à 100 % de la hauteur (k) de la lame hélicoïdale.

32. Vis sans fin selon l'une des revendications précédentes, **caractérisée en ce que** les segments de lame (29) sont réalisés sous forme de tôles rectangulaires.

33. Vis sans fin selon l'une des revendications précédentes, **caractérisée en ce que** les segments de lame (29) sont réalisés sous forme d'éléments rectangulaires, trapézoïdaux, arrondis et/ou se rétrécissant ou s'élargissant vers l'extérieur à partir du corps de vis sans fin.

34. Vis sans fin selon l'une des revendications précédentes, **caractérisée en ce que** la lame hélicoïdale (5) forme avec la paroi périphérique du corps de vis sans fin (3) un angle (γ), qui est plus petit que l'angle (β) formé entre le segment de lame (29) et le corps de vis sans fin (3). paroi périphérique du corps de vis sans fin (3) un angle (y), qui est plus petit que l'angle (β) formé entre le segment de lame (29) et le corps de vis sans fin (3).

35. Procédé d'extraction d'huile à partir de fruits ou de graines, **caractérisé en ce que** l'huile sous forme de phase liquide est séparée d'une phase mixte constituée d'eau et de matières solides directement dans un plan de séparation à deux phases,
- les fruits broyés, tels que des olives ou des avocats, ou les graines, étant acheminés d'abord dans une centrifugeuse à bol plein avec vis sans fin en passant par une zone de séparation avec une ou plusieurs spires (X...), dans laquelle la lame hélicoïdale (5) est réalisée de préférence sans évidement, aucun segment de lame (29) n'étant formé de préférence dans la voie de transport, dans la zone entre les spires,
- à la suite de quoi ils passent dans la zone de séparation à travers une partie de la vis sans fin dans laquelle les évidements (27) sont réalisés dans la lame hélicoïdale (5) et les segments de lame (29) sont réalisés dans la voie de transport (7),
- à la suite de quoi les matières solides et l'eau sont transportées, en passant le long d'un disque de retenue (13), hors de la zone de séparation dans le tronçon conique (9) de la vis sans fin (1) et l'huile est transportée dans la direction opposée hors de la vis sans fin (1).

36. Procédé d'extraction d'huile à partir de fruits ou de graines, **caractérisé en ce que**, dans un plan de séparation à trois phases, l'huile sous forme de phase liquide est séparée d'une deuxième phase - constituée sensiblement d'eau - et d'une troisième phase - constituée sensiblement de matières solides,
- les fruits broyés, tels que des olives ou des avocats, ou les graines, étant acheminés d'abord dans une centrifugeuse à bol plein avec vis sans fin en passant par une zone de séparation avec une ou plusieurs spires (X...), dans laquelle la lame hélicoïdale (5) est réalisée de préférence sans évidement, aucun segment de lame (29) n'étant formé de préférence dans la voie de transport, dans la zone entre les spires,
- à la suite de quoi ils passent dans la zone de séparation à travers une partie de la vis sans fin dans laquelle les évidements (27) sont réalisés dans la lame hélicoïdale (5) et les segments de lame (29) sont réalisés dans la voie de transport (7),
- à la suite de quoi les trois phases pour l'essentiel séparées sont guidées/transportées hors de la centrifugeuse.
